# EUROPÄISCHE PATENTSCHRIFT

(11) **EP 1 396 310 B1**
(45) Veröffentlichungstag und Bekanntmachung des Hinweises auf die Patenterteilung: **14.12.2005**
(21) Anmeldenummer: 03016703.5
(22) Anmeldetag: 22.07.2003
(51) Int. Cl.: B24B 21/00, B24B 35/00

(54) **Oberflächenbearbeitungsvorrichtung und -verfahren**
Surfacing process and machine
Machine et procédé de surfaçage

(30) Priorität: 06.09.2002 DE 10241417
(43) Veröffentlichungstag der Anmeldung: 10.03.2004
(73) Patentinhaber: IBZ GmbH, 88427 Otterswang (DE)
(72) Erfinder: Gröber, Josef, 88456 Ingoldingen (DE)
(74) Vertreter: TBK-Patent

(56) Entgegenhaltungen:
- EP-A- 1 027 956
- WO-A-95/21728
- DE-U- 29 514 753
- DE-U- 29 819 443

## Beschreibung

Die vorliegende Erfindung betrifft eine Oberflächenbearbeitungsvorrichtung, wie zum Beispiel eine Bandfinishvorrichtung, sowie ein Verfahren zur Oberflächenbearbeitung eines Werkstücks, z.B. bekannt aus der EP-A-1 027 956.

Die DE 295 14 753 U1 beschreibt eine übliche Oberflächenbearbeitungsvorrichtung in Gestalt einer Bandfinishvorrichtung zur Oberflächenbearbeitung eines Werkstücks. Die Bandfinishvorrichtung hat ein Band und ein Anpressteil, das dazu vorgesehen ist, das Band gegen das Werkstück zu drücken. Das Anpressteil wird durch einen pneumatisch betätigten Kolben angetrieben, wobei ein Druck zwischen dem Band und dem Werkstück pneumatisch gesteuert wird.

Die DE 42 27 315 C2 schlägt vor, den Druck mittels einer mechanischen Justiervorrichtung einmalig genau einzustellen.

Die DE 195 15 076 C2 offenbart eine manuelle Verschiebung des Anpressteils in Richtung des Werkstücks und alternativ eine automatische Verschiebung des Anpressteils mittels eines Zylinders oder einer Spindel. Jedoch kann eine derartige Verschiebung im Bearbeitungsprozess nicht korrigiert werden.

Es ist die Aufgabe der Erfindung, eine Oberflächenbearbeitungsvorrichtung vorzusehen, die einen regelbaren konstanten Anpressdruck zwischen der Oberflächenbearbeitungsvorrichtung und Werkstück während des Bearbeitungsprozesses erzielt.

Ein erster Aspekt der Erfindung zur Lösung der gestellten Aufgabe betrifft eine Oberflächenbearbeitungsvorrichtung zur Oberflächenbearbeitung eines Werkstücks gemäß den Merkmalen des Anspruchs 1.

Ein zweiter Aspekt der Erfindung zur Lösung der gestellten Aufgabe betrifft ein Verfahren zur Oberflächenbearbeitung eines Werkstücks gemäß den Merkmalen des Anspruchs 8.

Der besondere Vorteil der Erfindung ist, dass für den Betrieb der Oberflächenbearbeitungsvorrichtung einzig elektrische Energie aber keine weitere oder zusätzliche Antriebsenergie wie z.B. Druckluft erforderlich ist. Außerdem kann der Soll-Druck zwischen dem Oberflächenbearbeitungswerkzeug und dem Werkstück ständig konstant gehalten werden, da er elektronisch geregelt wird.

Vorteilhafte Weiterbildungen sind in den Unteransprüchen definiert.

Ein bevorzugtes Ausführungsbeispiel der Erfindung wird nun unter Bezugnahme auf die beigefügten Zeichnungen beschrieben.
Fig. 1 zeigt eine perspektivische Ansicht einer Oberflächenbearbeitungsvorrichtung gemäß dem Ausführungsbeispiel; und
Fig. 2 zeigt eine andere perspektivische Ansicht der Oberflächenbearbeitungsvorrichtung gemäß dem Ausführungsbeispiel.

Die Fig. 1 zeigt eine Oberflächenbearbeitungsvorrichtung 1 mit einem Gehäuse 2, während die Fig. 2 die Oberflächenbearbeitungsvorrichtung 1 ohne das Gehäuse 2 zeigt, so dass der Innenaufbau der Oberflächenbearbeitungsvorrichtung 1 teilweise erkenntlich ist.

Die in den Figuren 1 und 2 gezeigte Oberflächenbearbeitungsvorrichtung 1 gemäß dem Ausführungsbeispiel ist eine Bandfinishvorrichtung, die eine Oberfläche eines Werkstücks (nicht gezeigt) poliert, schleift oder anderweitig bearbeitet.

Die Bearbeitung des Werkstücks erfolgt durch ein auf dem Gebiet der Oberflächentechnik übliches Band bzw. Finishband (jeweils nicht gezeigt) als ein Oberflächenbearbeitungswerkzeug, das mit einer einstellbaren Drucklast gegen die Werkstückoberfläche gedrückt und gleichzeitig durch einen nachfolgend beschriebenen Aufbau an der Oberfläche bewegt wird.

Die Bandfinishvorrichtung hat im allgemeinen ein Anpressteil 3, welches das Oberflächenbearbeitungswerkzeug gegen das Werkstück drückt. Bei der dargestellten Finishvorrichtung ist das Anpressteil 3 mit einer Kontaktrolle 3 ausgeführt, um die ein Bearbeitungswerkzeug (z.B. Band) gewickelt ist. Die Kontaktrolle 3 besteht vorzugsweise aus Elastomer und kann selbst auch als Oberflächenbearbeitungswerkzeug ausgeführt sein.

Ferner zeigen die Figuren 1 und 2 eine Aufwickelrolle 6, die durch einen Aufwickelantrieb 5 angetrieben wird, eine Abwickelrolle 4 sowie eine Umlenkrolle 7, um die das Band gewickelt ist. Alle Rollen 3, 4, 6 und 7 sind an einem Schlitten 8 gestützt. Der Schlitten 8 wiederum ist linear bewegbar an einer Schiene 9 gestützt. Die Schiene 9 ist an einer Einfassung 10 ausgebildet, die an einer beliebigen Werkzeugmaschine (nicht gezeigt) ortsfest anbringbar ist. Die gesamte Oberflächenbearbeitungsvorrichtung 1 ist somit über die Einfassung 10 ortsfest an der Werkzeugmaschine gestützt, während der Schlitten 8 relativ zu der Werkzeugmaschine bewegbar ist, was nachfolgend erläutert wird.

In der Einfassung 10 ist ein elektrischer Antrieb 11 angeordnet. Der elektrische Antrieb 11 ist fest mit der Einfassung 10 verbunden. Dem elektrischen Antrieb 11 wird über eine Stromquelle (nicht gezeigt) eine elektrische Stromstärke zugeführt. Der elektrische Antrieb 11 treibt dadurch eine Vorschubeinheit 12 an, die fest mit dem Schlitten 8 verbunden ist. Somit wird der Schlitten 8 durch den elektrischen Antrieb 11 oder eine Kurve bewegt.

Die Oberflächenbearbeitungsvorrichtung 1 gemäß dem ersten Ausführungsbeispiel hat des weiteren eine Regelvorrichtung (nicht gezeigt). Die Regelvorrichtung regelt den elektrischen Antrieb 11 derart, dass sich eine gewünschte Soll-Drucklast zwischen dem Oberflächenbearbeitungswerkzeug und dem Werkstück einstellt.

Diese Regelung wird vorzugsweise durch eine Zufuhr einer entsprechenden elektrischen Stromstärke, oder allgemein einer elektrischen Leistung, in den elektrischen Antrieb 11 verwirklicht.

Die Soll-Drucklast kann zum Beispiel ein Soll-Druck oder eine Soll-Druckkraft sein. Wenn dem elektrischen Antrieb 11 z.B. die entsprechende Stromstärke bzw. Leistung tatsächlich zugeführt wird, dann drückt das Oberflächenbearbeitungswerkzeug mit der Soll-Kraft bzw. mit dem Soll-Druck gegen das Werkstück.

Der Betrieb sowie die Regelung der Oberflächenbearbeitungsvorrichtung 1 werden nachfolgend näher beschrieben.

Ist das Oberflächenbearbeitungswerkzeug ein Band, wird eine Haspel mit dem umwickelten Band (nicht gezeigt) zunächst an der Abwickelrolle 4 angeordnet. Ein freies Ende des Bands wird um die Umlenkrolle 7 sowie um die Kontaktrolle 3 gewickelt und anschließend an der Aufwickelrolle 6 befestigt.

Die Regelvorrichtung führt dem elektrischen Antrieb 11 dann die entsprechende elektrische Leistung oder elektrische Stromstärke zu. Infolgedessen bewegt sich der Schlitten 8 zu dem Werkstück und drückt die Kontaktrolle 3 mit der Soll-Drucklast gegen das Werkstück.

Gleichzeitig wird die Aufwickelrolle 6 durch den Aufwickelantrieb 5 gedreht, um das Band um die Aufwickelrolle 6 zu wickeln. Diese Bandbewegung wird als ein Vorschub des Bands bezeichnet. Zusätzlich treibt ein Schwingantrieb bzw. -aktuator (nicht gezeigt) die Kontaktrolle 3 in deren axialer Richtung oszillierend an.

Infolgedessen wird das Band durch eine Überlagerung der Vorschubbewegung und der oszillierenden Bewegung an der Oberfläche des Werkstück bewegt und mit der Soll-Drucklast gegen das Werkstück gedrückt, wodurch eine ausgezeichnete Oberflächengüte erzielt wird. Darüber hinaus erwärmt sich die Werkstückoberfläche nur gering, so dass Weichhautbildung, Eigenspannungen, Gefügeveränderungen und Risse vermieden werden.

Der besondere Vorteil der Erfindung ist, dass für den Betrieb der Oberflächenbearbeitungsvorrichtung 1 einzig elektrische Energie aber keine weitere oder zusätzliche Antriebsenergie wie z.B. Druckluft erforderlich ist.

Außerdem kann die Soll-Drucklast zwischen dem Oberflächenbearbeitungswerkzeug und dem Werkstück ständig konstant gehalten werden, da sie elektronisch geregelt wird. Herkömmliche pneumatische Steuerungen weisen relativ große Druckschwankungen auf, was zu einer ungleichmäßigen Drucklast und somit ungleichmäßigen Oberflächengüte führen kann.
Die Erfindung kann folgendermaßen abgewandelt oder weitergebildet werden.

Es ist eine Stromstärkenmessvorrichtung vorgesehen, die dem elektrischen Antrieb 11 zugeführte elektrische Stromstärke misst und ein Signal entsprechend der gemessenen Stromstärke der Regelvorrichtung zuführt. Die Regelvorrichtung bestimmt dann aus der gemessenen Stromstärke eine Drucklast zwischen dem Oberflächenbearbeitungswerkzeug und dem Werkstück. Hierbei kann die Regelvorrichtung auf eine Tabelle, eine Kennlinie, Drucklasteichung oder eine sonstige Abbildung bezug nehmen, oder sie kann die Drucklast aus einer mathematischen Formel berechnen. Auf der Grundlage der bestimmten Drucklast elektrischen Antrieb regelt die Regelvorrichtung den elektrischen Antrieb 11 derart, dass sich die Soll-Drucklast einstellt.

Zusätzlich kann die dem elektrischen Antrieb 11 zugeführte Leistung oder Stromstärke auf der Grundlage der gemessenen Stromstärke geregelt werden. Dadurch wird die Drucklast zwischen dem Bearbeitungswerkzeug und Werkstück noch genauer auf die Soll-Drucklast eingestellt.

Alternativ bestimmt die Regelvorrichtung aus der Soll-Drucklast eine dem elektrischen Antrieb 11 zuzuführende Leistung. Die Soll-Drucklast kann über eine Eingabevorrichtung in die Regelelektronik eingegeben werden. Die Regelelektronik bestimmt auf der Grundlage der eingegebenen Soll-Drucklast die dem elektrischen Antrieb 11 zuzuführende Leistung aus einer Tabelle, Kennlinie, Drucklasteichung oder aus einer sonstigen Abbildung.

Alternativ ist eine Drucklastmessvorrichtung zum Messen der Drucklast zwischen dem Bearbeitungswerkzeug und dem Werkstück vorgesehen. Die Drucklastmessvorrichtung sendet ein Signal entsprechend der gemessenen Drucklast zu der Regelvorrichtung. Dadurch kann die Regelvorrichtung die dem elektrischen Antrieb 11 zugeführte elektrische Leistung bzw. Stromstärke auf der Grundlage der gemessenen Drucklast regeln, wodurch die Drucklast zwischen dem Band und dem Bearbeitungswerkzeug noch genauer auf die Soll-Drucklast geregelt wird.

Die Drucklastmessvorrichtung kann beliebig im Kraftfluss angeordnet sein, das heißt sie kann zum Beispiel direkt an dem Anpressteil 3, der Anpressrolle 10, der Vorschubeinheit 12 oder dem elektrischen Antrieb 11 sein, da zum Beispiel die Druckkraft im Kraftfluss zwischen elektrischem Antrieb 11 und dem Werkstück im wesentlichen gleich ist.

Vorzugsweise ist die Vorschubeinheit 12 des elektrischen Antriebs 11 eine Gewindespindel. Dadurch können gleichzeitig ein großer Hub und ein angemessener Druck erzeugt werden.

Die Erfindung ist jedoch nicht darauf beschränkt, dass der elektrische Antrieb ein Spindelmotor oder dergleichen ist. Es ist auch denkbar, dass der elektrische Antrieb ein Linearmotor oder ein Piezoaktuator ist. Im Falle eines Piezoaktuators regelt die Regelvorrichtung eine auf den Piezoaktuator aufgebrachte elektrische Spannung anstelle der elektrischen Stromstärke, wie dies z.B. bei einem Elektromotor der Fall ist.

Zusätzlich kann die Regelvorrichtung den Aufwickelmotor 5, der das Band um die Aufwickelrolle 4 wickelt, so steuern, dass der Vorschub des Bands eine konstante Geschwindigkeit aufweist. Dadurch wird in vorteilhafter Weise eine einheitliche Oberflächengüte erzielt. Im Gegensatz dazu erhöht sich bei den herkömmlichen Oberflächenbearbeitungsvorrichtungen der Bandvorschub im Verlaufe des Bearbeitungsprozesses, da sich das Band um die. Aufwickelrolle 4 mit immer größerer werdenden Durchmesser aufwickelt.

Die Erfindung ist nicht auf das dargestellte Ausführungsbeispiel beschränkt, da innerhalb des in den Ansprüchen definierten Umfangs der Erfindung weitere Abwandlungen und Äquivalente für einen Fachmann offensichtlich sind.

## Patentansprüche

1. Oberflächenbearbeitungsvorrichtung (1) zur Oberflächenbearbeitung eines Werkstücks mit
einem Oberflächenbearbeitungswerkzeug,
einem Anpressteil (3), das dazu vorgesehen ist, das Oberflächenbearbeitungswerkzeug gegen das Werkstück zu drücken,
einer Antriebsvorrichtung (11) zum Antreiben des Anpressteils (3), und
einer Steuervorrichtung, die die Antriebsvorrichtung (11) derart steuert, dass sich eine Soll-Drucklast zwischen dem Oberflächenbearbeitungswerkzeug und dem Werkstück einstellt,
**gekennzeichnet durch**
einen Elektromotor (11) als die Antriebsvorrichtung und
eine Stromstärkenmessvorrichtung zum Messen einer dem Elektroantrieb (11) zugeführten Stromstärke, wobei die Steuervorrichtung aus der gemessenen Stromstärke eine Drucklast zwischen dem Oberflächenbearbeitungswerkzeug und dem Werkstück bestimmt und eine dem Elektroantrieb (11) zuzuführenden Leistung auf der Grundlage der bestimmten Drucklast derart steuert oder regelt, dass sich die Soll-Drucklast einstellt.

2. Oberflächenbearbeitungsvorrichtung (1) gemäß Anspruch 1, **dadurch gekennzeichnet, dass** mit der Steuervorrichtung auf der Grundlage der Soll-Drucklast eine dem Elektroantrieb (11) zuzuführende Leistung bestimmt werden kann.

3. Oberflächenbearbeitungsvorrichtung (1) gemäß Anspruch 1, **gekennzeichnet durch** eine Drucklastmessvorrichtung zum Messen einer Drucklast zwischen dem Oberflächenbearbeitungswerkzeug und dem Werkstück, wobei mit der Steuervorrichtung eine dem Elektroantrieb (11) zuzuführende Leistung auf der Grundlage der gemessenen Drucklast geregelt werden kann.

4. Oberflächenbearbeitungsvorrichtung (1) gemäß einem der vorherigen Ansprüche, **dadurch gekennzeichnet, dass** mit der Steuervorrichtung ein Vorschub des Oberflächenbearbeitungswerkzeugs mit konstanter Geschwindigkeit gesteuert werden kann.

5. Oberflächenbearbeitungsvorrichtung (1) gemäß einem der vorherigen Ansprüche, **dadurch gekennzeichnet, dass** der Elektroantrieb (11) eine Spindel und vorzugsweise eine Gewindespindel (12) aufweist.

6. Oberflächenbearbeitungsvorrichtung (1) gemäß einem der Ansprüche 1 bis 3, **dadurch gekennzeichnet, dass** der Elektroantrieb ein Linearmotor oder ein Piezoaktuator ist.

7. Oberflächenbearbeitungsvorrichtung (1) gemäß einem der vorherigen Ansprüche, **dadurch gekennzeichnet, dass** das Oberflächenbearbeitungswerkzeug ein Band ist.

8. Verfahren zur Oberflächenbearbeitung eines Werkstücks unter Verwendung einer Oberflächenbearbeitungsvorrichtung (1) mit einem Oberflächenbearbeitungswerkzeug und einem Anpressteil (3), das dazu vorgesehen ist, das Oberflächenbearbeitungswerkzeug gegen das Werkstück zu drücken, mit Schritten zum
Steuern eines Elektroantriebs (11) zum Antreiben des Anpressteils (3) derart, dass sich eine Soll-Drucklast zwischen dem Oberflächenbearbeitungswerkzeug und dem Werkstück einstellt,
Messen der dem Elektroantrieb (11) zugeführten Stromstärke,
Bestimmen einer Drucklast zwischen dem Oberflächenbearbeitungswerkzeug und dem Werkzeug aus der gemessenen Stromstärke, und
Steuern einer dem Elektroantrieb (11) zuzuführenden Leistung auf der Grundlage der bestimmten Drucklast derart, dass sich die Soll-Drucklast einstellt.

9. Verfahren gemäß Anspruch 8, **gekennzeichnet durch** Bestimmen einer dem Elektroantrieb (11) zuzuführenden Leistung auf der Grundlage der Soll-Drucklast.

10. Verfahren gemäß Anspruch 8, **gekennzeichnet durch**
Messen einer Drucklast zwischen dem Oberflächenbearbeitungswerkzeug und dem Werkstück, und
Regeln einer dem Elektroantrieb (11) zuzuführenden Leistung auf der Grundlage der gemessenen Drucklast.

11. Verfahren gemäß einem der Ansprüche 8 bis 10, **gekennzeichnet durch** Steuern eines Vorschubs des Oberflächenbearbeitungswerkzeugs mit konstanter Geschwindigkeit.

## Claims

1. Surfacing machine (1) for machining the surface of a workpiece, with
a surfacing tool,
a pressure part (3) intended to press the surfacing tool against the workpiece,
a drive apparatus (11) to drive the pressure part (3), and
a control device which controls the drive apparatus (11) so that a required pressure load is established between the surfacing tool and the workpiece,
**characterized by**
an electric motor (11) as the drive apparatus and
a current intensity measuring device for measuring the intensity of a current supplied to the electric drive (11), the control device determining a pressure load between the surfacing tool and the workpiece from the measured current intensity and controlling or regulating a power to be supplied to the electric drive (11) on the basis of the determined pressure load so that the required pressure load is established.

2. Surfacing machine (1) according to Claim 1, **characterized in that** a power to be supplied to the electric drive (11) can be determined by the control device on the basis of the required pressure load.

3. Surfacing machine (1) according to Claim 1, **characterized by** a pressure load measuring device for measuring a pressure load between the surfacing tool and the workpiece, wherein a power to be supplied to the electric drive (11) can be regulated by the control device on the basis of the measured pressure load.

4. Surfacing machine (1) according to any one of the preceding claims, **characterized in that** a feed of the surfacing tool can be controlled with constant speed by the control device.

5. Surfacing machine (1) according to any one of the preceding claims, **characterized in that** the electric drive (11) has a spindle and preferably a threaded spindle (12).

6. Surfacing machine (1) according to any one of Claims 1 to 3, **characterized in that** the electric drive is a linear motor or a piezo actuator.

7. Surfacing machine (1) according to any one of the preceding claims, **characterized in that** the surfacing tool is a belt.

8. Process for machining the surface of a workpiece using a surfacing machine (1) with a surfacing tool and a pressure part (3) which is intended to press the surfacing tool against the workpiece, with steps comprising
control of an electric drive (11) to drive the pressure part (3) so that a required pressure load is established between the surfacing tool and the workpiece,
measurement of the intensity of the current supplied to the electric drive (11),
determination of a pressure load between the surfacing tool and the tool from the measured current intensity, and
control of a power to be supplied to the electric drive (11) on the basis of the determined pressure load so that the required pressure load is established.

9. Process according to Claim 8, **characterized by** determination of a power to be supplied to the electric drive (11) on the basis of the required pressure load.

10. Process according to Claim 8, **characterized by**
measurement of a pressure load between the surfacing tool and the workpiece, and
regulation of a power to be supplied to the electric drive (11) on the basis of the measured pressure load.

11. Process according to any one of Claims 8 to 10, **characterized by** control of a feed of the surfacing tool with constant speed.

## Revendications

1. Dispositif de traitement de surface (1) destiné au traitement de surface d'une pièce, comportant
- un outil de traitement de surface,
- un élément de pression (3), qui est prévu pour presser l'outil de traitement de surface contre la pièce,
- un dispositif d'entraînement (11) pour l'entraînement de l'élément de pression (3), et
- un dispositif de commande, qui commande le dispositif d'entraînement (11) de telle sorte qu'une charge de pression de consigne s'instaure entre l'outil de traitement de surface et la pièce,
**caractérisé par**
- un moteur électrique (11) en tant que dispositif d'entraînement, et
- un dispositif de mesure d'intensité de courant pour la mesure d'une intensité de courant amenée à l'entraînement électrique (11), le dispositif de commande déterminant à partir de l'intensité de courant mesurée une charge de pression entre l'outil de traitement de surface et la pièce, et commandant ou régulant sur la base de la charge de pression déterminée une puissance à appliquer à l'entraînement électrique (11) de telle sorte que la charge de pression de consigne s'instaure.

2. Dispositif de traitement de surface (1) selon la revendication 1, **caractérisé en ce qu'**une puissance à amener à l'entraînement électrique (11) peut être déterminée par le dispositif de commande sur la base de la charge de pression de consigne.

3. Dispositif de traitement de surface (1) selon la revendication 1, **caractérisé par** un dispositif de mesure de charge de pression pour la mesure d'une charge de pression entre l'outil de traitement de surface et la pièce, une puissance à amener à l'entraînement électrique (11) pouvant être régulée par le dispositif de commande sur la base de la charge de pression mesurée.

4. Dispositif de traitement de surface (1) selon l'une des revendications précédentes, **caractérisé en ce qu'**une avance à vitesse constante de l'outil de traitement de surface peut être commandée par le dispositif de commande.

5. Dispositif de traitement de surface (1) selon l'une des revendications précédentes, **caractérisé en ce que** l'entraînement électrique (11) comporte une broche, et de préférence une broche filetée (12).

6. Dispositif de traitement de surface (1) selon l'une des revendications 1 à 3, **caractérisé en ce que** l'entraînement électrique est un moteur linéaire ou un actionneur piézoélectrique.

7. Dispositif de traitement de surface (1) selon l'une des revendications précédentes, **caractérisé en ce que** l'outil de traitement de surface est une bande.

8. Procédé de traitement de surface d'une pièce avec utilisation d'un dispositif de traitement de surface (1) comportant un outil de traitement de surface et un élément de pression (3), qui est prévu pour presser l'outil de traitement de surface contre la pièce, comprenant des phases destinées à
- la commande d'un entraînement électrique (11) pour l'entraînement de l'élément de pression (3) de telle sorte qu'une charge de pression de consigne s'instaure entre l'outil de traitement de surface et la pièce,
- la mesure de l'intensité de courant amenée à l'entraînement électrique (11),
- la détermination d'une charge de pression entre l'outil de traitement de surface et l'outil à partir de l'intensité de courant mesurée, et
- la commande d'une puissance à amener à l'entraînement électrique (11) sur la base de la charge de pression déterminée de telle sorte que la charge de pression de consigne s'instaure.

9. Procédé selon la revendication 8, **caractérisé par** la détermination d'une puissance à amener à l'entraînement électrique (11) sur la base de la charge de pression de consigne.

10. Procédé selon la revendication 8, **caractérisé par**
- la mesure d'une charge de pression entre l'outil de traitement de surface et la pièce, et
- la régulation d'une puissance à amener à l'entraînement électrique (11) sur la base de la charge de pression mesurée.

11. Procédé selon l'une des revendications 8 à 10, **caractérisé par** la commande d'une avance à vitesse constante de l'outil de traitement de surface.
